# EUROPÄISCHE PATENTSCHRIFT

(11) **EP 1 276 172 B1**
(45) Veröffentlichungstag und Bekanntmachung des Hinweises auf die Patenterteilung: **02.05.2007**
(21) Anmeldenummer: 02012820.3
(22) Anmeldetag: 10.06.2002
(51) Int. Cl.: H01R 9/24

(54) **Reihenklemme mit mehreren Reihen von Anschl-ssen und Querbr-ckern**
Terminal block with a plurality of rows of connections and bridges
Barette à bornes a plusieurs rangées de bornes et pontage

(30) Priorität: 27.06.2001 DE 20110681 U
(43) Veröffentlichungstag der Anmeldung: 15.01.2003
(73) Patentinhaber: Weidmüller Interface GmbH & Co., 32760 Detmold (DE)
(72) Erfinder: Diekmann, Jörg, 33813 Oerlinghausen (DE)
(74) Vertreter: Specht, Peter

(56) Entgegenhaltungen:
- DE-A1- 19 902 745
- DE-U1- 29 917 491

## Beschreibung

Die Erfindung betrifft eine Reihenklemme nach dem Oberbegriff des Anspruchs 1.

Derartige Reihenklemmen sind an sich bekannt, so aus der gattungsgemäßen DE-A-199027745. Eine weitere Reihenklemme mit nebeneinander angeordneten Leiteranschlüssen ist aus der DE 299 02 745 A1 bekannt.

Bei vielen Ausführungsformen sind die Leiteranschlüsse in einer senkrecht zur Tragschiene ausgerichteten Reihe angeordnet, so daß es ohne weiteres möglich ist, den Leiteranschlüssen Querbrücker zur Weitergabe von Potentialen von Reihenklemme zu Reihenklemme - beispielsweise zur Spannungsversorgung von an die Reihenklemmen anschließbaren Initiatoren - zuzuordnen. Es gibt allerdings Einbausituationen, in welchen beidseits der Tragschiene nur ein geringer bzw. relativ schmaler Bauraum zur Verfügung steht. In derartigen Fällen ist es problematisch oder unmöglich, Reihenklemmen mit einer Vielzahl von Anschlüssen (z.B. vier oder mehr) auf die Tragschiene aufzurasten.

Die Lösung dieser Problematik ist die Aufgabe der Erfindung.

Die Erfindung löst diese Aufgabe durch den Gegenstand des Anspruchs 1.

Vorteilhafte Ausgestaltungen sind den Unteransprüchen zu entnehmen.

Mit der Erfindung werden die Leiteranschlüsse in mehreren zueinander parallelen Reihen angeordnet, wobei jede Reihe jeweils mindestens einen Leiteranschluß aufweist. Damit ist es möglich, eine beidseits der Tragschiene relativ kurze Reihenklemme zu realisieren. Darüberhinaus wird es mit der Erfindung auch möglich, den in den verschiedenen Reihen angeordneten, im wesentlichen nebeneinander liegenden Leiteranschlüssen Querbrücker zuzuordnen, welche die Weiterführung von unterschiedlichen Potentialen zwischen auf der Tragschiene aneinandergereihten Reihenklemmen erlauben.

Zwar sind modulartige Reihenklemmen mit in zwei oder mehr Reihen nebeneinander angeordneten Leiteranschlüssen an sich bekannt, so z.B. aus der gattungsgemäßen DE 199 02 745 A1. Dort sind die Leiteranschlüsse als direkt nebeneinander liegende, galvanisch miteinander verbundene Doppelanschlüsse realisiert worden, wogegen es die erfindungsgemäße Reihenklemme erlaubt, z.B. bei Initiator- und/oder Aktoranwendungen eine besonders kurze Reihenklemme zu realisieren, bei welcher in verschiedenen Reihen nebeneinander liegenden Leiteranschlüsse auch zum Anschluß voneinander verschiedenen Potentialen nutzbar sind. Die erfindungsgemäße Reihenklemme hat daher nur eine sehr kurze Baulänge.

Vorzugsweise sind die Querverbindungen als integrierte Buchsen/Stecker ausgeführt, die sich automatisch beim Aneinanderreihen mehrerer Reihenklemmen miteinander elektrisch verbinden.

Zweckmäßig sind n-Leiteranschlüsse vorgesehen, wobei gilt: n = 2, 3, 4, 5 ...

Vorteilhafte Ausgestaltungen sind den Unteransprüchen zu entnehmen.

Nachfolgend wird die Erfindung anhand von Ausführungsbeispielen unter Bezug auf die Zeichnung näher erläutert.

Es zeigt:
- Fig. 1 a: eine Seitenansicht einer ersten erfindungsgemäßen Reihenklemme;
- Fig. 1b: eine Draufsicht auf die Reihenklemme aus Fig. 1a; und
- Fig. 2: eine Seitenansicht einer zweiten erfindungsgemäßen Reihenklemme.

Fig. 1 zeigt eine Reihenklemme 1 mit einem Isolierstoffgehäuse 3 mit Mitteln 5 zum Aufrasten auf eine (hier nicht dargestellte) Tragschiene und insgesamt fünf Leiteranschlüssen 7a, 7b, ... 7e, wobei drei der Leiteranschlüsse - 7a, 7b, 7c - in einer senkrecht zur Tragschienenerstreckung senkrechten ersten Reihe angeordnet sind und wobei die zwei weiteren Leiteranschlüsse - 7d, 7e - in einer zur ersten Reihe parallelen zweiten Reihe angeordnet sind. Das Isolierstoffgehäuse 3 ist zweischalig ausgebildet und weist somit zwei Gehäusehälften 3a, 3b auf.

Anders als bei einer Anordnung sämtlicher Leiteranschlüsse 7 in einer einzigen Reihe ist es auf diese Weise aber nicht mehr möglich, zur Weitergabe von Reihenklemme 1 zu Reihenklemme 1 den Leiteranschlüssen 7 einfach Querbrücker zuzuordnen. Nach Fig. 1b ist deshalb vorgesehen, Querbrücker 9 seitlich versetzt zu den Leiteranschlüssen anzuordnen und sie über senkrecht zur Tragschiene ausgerichtete Stromschienenstücke 11 mit den Leiteranschlüssen zu verbinden, wobei sich die Querbrücker 9 senkrecht zu den Leiteransch lußreihen über die beiden Reihen der Leiteranschlüsse hinweg erstrecken.

So ist z.B. dem Leiteranschluß 7e ein Querbrücker 9e zugeordnet, der in Fig. 1 links des Leiteranschlusses 7e liegt, wogegen den Leiteranschlüssen 7c und 7b Querbrücker 9c und 9b zugeordnet sind, welche rechts von den zugehörigen Leiteranschlüssen 7c und 7b liegen. Mit den drei hier beispielhaft steckbaren Querbrückern 9 können beispielsweise bei der Reihenklemme der Fig. 1 die Potentiale "-", "+" und "PE" von Reihenklemme 1 zu Reihenklemme 1 weiterführt werden. Die Leiteranschlüsse 7a und 7 d sind leitend miteinander verbunden. Die Anzahl und Ausführung der jeweils in einem Reihenklemmengehäuse vorgesehenen Leiteranschlüsse kann je nach Anforderung beliebig ausgeführt sein.

In der Reihe mit den Anschlüssen 7d und 7e ist zwischen diesen Anschlüssen, welche zum äußeren Rand der Reihenklemme hin liegen, ein Freiraum für eine relativ großflächige Kennzeichnung 13 vorhanden. Die Leiteranschlüsse 7c und 7e liegen nicht direkt nebeneinander sondern senkrecht zur Tragschiene etwas zueinander versetzt, was u.a. optisch die Querbrückerzuordnung erleichtert.

Die derart ausgestaltete - auch als Blockvariante ausbildbare - Reihenklemme mit mehreren Reihen von Leiteranschlüssen 7 baut senkrecht zur Tragschiene deutlich kürzer als eine vergleichbare Reihenklemme, bei der sämtliche Leiteranschlüsse 7 in einer einzigen Reihe liegen und erlaubt dennoch auf einfache Weise das Weiterführen von Potentialen über mehrere nebeneinander angeordnete Reihenklemmen hinweg. Die Reihenklemme ist daher besonders für Einbausituationen geeignet, in der beidseits der Tragschiene nur ein relativ kurzer Bauraum zur Verfügung steht.

Angemerkt sei, daß die Leiteranschlüsse 7 lediglich beispielhaft als Zugfederanschlüsse ausgebildet sind. Die Leiteranschlüsse 7 können auch in beliebiger anderer Weise z.B. als Schraubanschlüsse oder als Schneid-/Klemmanschlüsse (IDC) ausgebildet sein (hier nicht dargestellt).

Fig. 2 zeigt eine Reihenklemme mit vier Leiteranschlüssen, bei der zwei Anschlüsse 7a, 7b in einer ersten Reihe und Anschluß 7c, 7d hierzu versetzt angeordnet sind, wobei die Querbrücker 9b, 9c analog zur Fig. 1 ausgebildet sein können.

Angemerkt sei noch, daß die Querbrücker bzw. die Querverbindung 9 auch als nicht steckbare sondern integrierte Querverbindung ausgebildet werden kann.

### Bezugszeichenliste

- Reihenklemme: 1
- Isolierstoffgehäuse: 3
- Gehäusehälften: 3a, 3b
- Aufrastmittel: 5
- Leiteranschlüsse: 7
- Querbrücker: 9
- Stromschienenstücke: 11
- Kennzeichnung: 13
- Potentiale: -, +, PE

## Patentansprüche

1. Reihenklemme mit Aufrastmitteln (5) zum Ausrasten auf eine Tragschiene mit
a) mehreren Leiteranschlüssen (7) und
b) mindestens einem mit wenigstens einem der Leiteranschlüsse galvanisch verbundenen Querbrücker (9) zur Weiterleitung von Potentialen zu benachbarten weiteren Reihenklemmen (1),
c) wobei die Leiteranschlüsse (7) in wenigstens zwei nebeneinander liegenden Reihen angeordnet sind,
d) wobei ferner die Querbrücker (9) seitlich versetzt zu den Leiteranschlüssen (7) angeordnet sind und sich über sämtliche nebeneinander liegende Reihen von Leiteranschlüssen (7) hinweg erstrecken,
**dadurch gekennzeichnet, dass**
e) die in den verschiedenen Reihen im wesentlichen nebeneinander liegenden Leiteranschlüsse (7), welche mit den Querbrückern (9) verbunden sind, zumindest teilweise zum Anschluß unterschiedlicher Potentiale ausgelegt sind, und
f) die nebeneinander liegenden Leiteranschlüsse (7) in den verschiedenen Leiteranschlussreihen senkrecht zur Tragschiene leicht versetzt zueinander angeordnet sind.

2. Reihenklemme nach Anspruch 1, **dadurch gekennzeichnet, daß** die Reihenklemme ein Isolierstoffgehäuse aufweist, welches zwei Gehäusehälften (3a, 3b) aufweist.

3. Reihenklemme nach einem der vorstehenden Ansprüche, **dadurch gekennzeichnet, daß** die Querbrücker (9) über senkrecht zu einer Tragschiene ausgerichtete Stromschienenstücke (11) mit den Leiteranschlüssen (7) verbunden sind.

4. Reihenklemme nach Anspruch 1, 2 oder 3, **dadurch gekennzeichnet, daß** die Leiteranschlüsse (7) als Zugfederanschlüsse ausgebildet sind.

5. Reihenklemme nach Anspruch 1, 2 oder 3, **dadurch gekennzeichnet, daß** die Leiteranschlüsse (7) als Schraubanschlüsse ausgebildet sind.

6. Reihenklemme nach Anspruch 1, 2 oder 3, **dadurch gekennzeichnet, daß** die Leiteranschlüsse (7) als Schneid-/Klemmanschlüsse ausgebildet sind.

7. Reihenklemme nach einem der vorstehenden Ansprüche, **dadurch gekennzeichnet, daß** die Querbrücker (9) steckbar ausgebildet sind.

8. Reihenklemme nach einem der vorstehenden Ansprüche, **dadurch gekennzeichnet, daß** die Reihenklemme als Initiatorklemme oder Aktorklemme ausgelegt ist.

9. Reihenklemme nach einem der vorstehenden Ansprüche, **dadurch gekennzeichnet, daß** n-Leiteranschlüsse vorgesehen sind, wobei n = 2, 3, 4, 5 ist.

10. Reihenklemme nach einem der vorstehenden Ansprüche, **dadurch gekennzeichnet, daß** die Reihen eine unterschiedliche Anzahl von Leiteranschlüssen (7) aufweisen, wobei zwischen zwei der Leiteranschlüssen (7) eine Kennzeichnung (13) anbringbar ist.

11. Reihenklemme nach einem der vorstehenden Ansprüche, **dadurch gekennzeichnet**, die Querverbindungen als integrierte Buchsen/Stecker ausgeführt sind, die sich automatisch beim Aneinanderreihen mehrerer Reihenklemmen miteinander elektrisch verbinden.

## Claims

1. Terminal block with latching means (5) for latching onto a supporting rail comprising
a) a plurality of conductor terminals (7) and
b) at least one transverse link (9) galvanically connected to at least one of the conductor terminals for forwarding potentials to adjacent further terminal blocks (1),
c) wherein the conductor terminals (7) are arranged in at least two rows located next to one another,
d) wherein, furthermore, the transverse links (9) are arranged laterally offset with respect to the conductor terminals (7) and extend over all the rows of conductor terminals (7) located next to one another,
**characterised in that**
e) the conductor terminals (7) which are located substantially next to one another in the various rows and are connected to the transverse links (9) are designed at least partially for the connection of different potentials, and
f) the conductor terminals (7) located next to one another are arranged in the various conductor terminal rows perpendicularly to the supporting rail, slightly offset with respect to one another.

2. Terminal block according to claim 1, **characterised in that** the terminal block has an insulating material housing, which has two housing halves (3a, 3b).

3. Terminal block according to any one of the preceding claims, **characterised in that** the transverse links (9) are connected to the conductor terminals (7) via conductor rail pieces (11) aligned perpendicularly to a supporting rail.

4. Terminal block according to claim 1, 2 or 3, **characterised in that** the conductor terminals (7) are configured as tension spring terminals.

5. Terminal block according to claim 1, 2 or 3, **characterised in that** the conductor terminals (7) are configured as screw terminals.

6. Terminal block according to claim 1, 2 or 3, **characterised in that** the conductor terminals (7) are configured as insulation displacement terminals.

7. Terminal block according to any one of the preceding claims, **characterised in that** the transverse links (9) are pluggable.

8. Terminal block according to any one of the preceding claims, **characterised in that** the terminal block is designed as an initiator terminal or actuator terminal.

9. Terminal block according to any one of the preceding claims, **characterised in that** n-conductor terminals are provided, wherein n = 2, 3, 4, 5.

10. Terminal block according to any one of the preceding claims, **characterised in that** the rows have a different number of conductor terminals (7), wherein it is possible to provide an identification between two of the conductor terminals (7).

11. Terminal block according to any one of the preceding claims, **characterised in that** the transverse connections are configured as sockets/plugs, which automatically electrically connect to one another when mounting a plurality of terminal blocks side by side.

## Revendications

1. Barrette à bornes avec des moyens d'encliquetage (5) pour s'encliqueter sur un rail porteur avec
a) plusieurs branchements de conducteurs (7) et
b) au moins un pontage transversal (9) relié galvaniquement à au moins l'un des branchements de conducteurs afin de transmettre des potentiels à d'autres barrettes à bornes voisines (1),
c) les branchements de conducteurs (7) étant disposés en au moins deux rangées juxtaposées,
d) les pontages (9) étant de plus décalés latéralement par rapport aux branchements de conducteurs (7) et s'étendant sur toutes les rangées juxtaposées de branchements de conducteurs (7),
**caractérisée en ce que**
e) les branchements de conducteurs (7) placés pour l'essentiel les uns à côté des autres dans les différentes rangées, et qui sont reliés par les pontages (9), sont conçus au moins partiellement pour le branchement des potentiels différents, et
f) les branchements de conducteurs (7) juxtaposés sont placés dans les différentes rangées de branchements de conducteurs perpendiculairement au rail porteur et avec un léger décalage les uns par rapport aux autres.

2. Barrette à bornes selon la revendication 1, **caractérisée en ce que** la barrette à bornes présente un boîtier en matériau isolant qui présente deux moitiés de boîtier (3a, 3b).

3. Barrette à bornes selon l'une des revendications précédentes, **caractérisée en ce que** les pontages (9) sont reliés aux branchements de conducteurs (7) par l'intermédiaire de parties de rail conducteur (11) orientées perpendiculairement à un rail porteur.

4. Barrette à bornes selon la revendication 1, 2 ou 3, **caractérisée en ce que** les branchements de conducteurs (7) sont conformés en branchements à ressort de traction.

5. Barrette à bornes selon la revendication 1, 2 ou 3, **caractérisée en ce que** les branchements de conducteurs (7) sont conformés en branchements à vis.

6. Barrette à bornes selon la revendication 1, 2 ou 3, **caractérisée en ce que** les branchements de conducteurs (7) sont conformés en branchements coupants/bloquants.

7. Barrette à bornes selon l'une des revendications précédentes, **caractérisée en ce que** les pontages (9) sont réalisés enfichables.

8. Barrette à bornes selon l'une des revendications précédentes, **caractérisée en ce que** la barrette à bornes est réalisée en barrette initiatrice ou en barrette actionneuse.

9. Barrette à bornes selon l'une des revendications précédentes, **caractérisée en ce que** n branchements de conducteurs sont prévus, avec n = 2, 3, 4, 5.

10. Barrette à bornes selon l'une des revendications précédentes, **caractérisée en ce que** les rangées présentent un nombre variable de branchements de conducteurs (7), un signalement (13) pouvant être apposé entre deux des branchements de conducteurs (7).

11. Barrette à bornes selon l'une des revendications précédentes, **caractérisée en ce que** les liaisons transversales sont réalisées en douille/fiche intégrée, qui s'accouplent électriquement de manière automatique lors de l'alignement de plusieurs barrettes à bornes.
